# EUROPÄISCHE PATENTSCHRIFT

(11) **EP 3 786 410 B1**
(45) Veröffentlichungstag und Bekanntmachung des Hinweises auf die Patenterteilung: **19.02.2025**
(21) Anmeldenummer: 20189431.8
(22) Anmeldetag: 04.08.2020
(51) Int. Cl.: E06B 3/70, E06B 3/82, E06B 5/10, E06B 5/16, B23F 5/12, E06B 5/08, E06B 5/11, E06B 5/12, B27F 5/12

(54) **TÜR MIT TÜRBESCHLAG UND MONTAGEVERFAHREN HIERFÜR**
DOOR WITH DOOR FITTING AND MOUNTING METHOD FOR SAME
PORTE DOTÉE D'UNE FERRURE DE PORTE ET PROCÉDÉ DE MONTAGE CORRESPONDANT

(30) Priorität: 27.08.2019 DE 102019123006
(43) Veröffentlichungstag der Anmeldung: 03.03.2021
(73) Patentinhaber: Hörmann KG Freisen, 66629 Freisen (DE)
(72) Erfinder: SCHWARZ, Patrick, 54422 Neuhütten (DE); Henrichs, Gerd, 66583 Spiesen- Elversberg (DE); Kneppel, Dennis, 55758 Bärenbach (DE); DEWES, Christoph, 66646 Alsweiler (DE)
(74) Vertreter: KASTEL Patentanwälte PartG mbB

(56) Entgegenhaltungen:
- IT-A1- MO20 090 023
- IT-A1- TO20 130 390
- US-A- 5 722 203
- US-A1- 2002 043 293

## Beschreibung

Die Erfindung betrifft eine Tür mit einem Türbeschlag, eine Tür-Beschlagskombination und ein Montageverfahren hierfür.

Eine derartige Tür ist aus der folgenden Literaturstelle bekannt:
[1] Firmenbroschüre "Stahltüren" der Hörmann KG Verkaufsgesellschaft mit dem Druckvermerk "Stand 04.2019 / Druck xx.2019 / HF 85115 DE / G.xxx www.hoermann.com", heruntergeladen aus dem Internet am 27.08.2019
   Aus der
[2] IT TO20130390 A1
   sind Türen in Form einer links- und rechts anschlagenden Tür sowie einer Schiebetür mit Türblatt in der Wand und einer Schiebetür mit Türblatt außerhalb der Wand und ein Türblatt, das für alle diese Türarten verwendbar ist, bekannt. Das Türblatt hat im Schlossbereich einen Sitz für ein Schloss, wobei Durchgangsbohrungen für einen Schlüssel und einen Türdrücker. Die Durchgangsöffnungen können durch Kappen oder Greifelemente verschlossen werden.
   Aus der
[3] US 5 722 203 A
   ist eine Tür mit einer Zarge und einem daran mittels Türscharnieren angelenkten Türblatt bekannt. Das Türblatt ist im Schlossbereich mit einem Durchgangsloch zur Montage eines Türknopfes nach Art amerikanischer Zimmertüren bekannt. Es ist eine Montagehilfe zum Montieren des Türblatts vorgesehen, die in das Durchgangsloch einsetzbar ist und die das Türblatt bei der Montage im Schließzustand verklemmt.
   Aus der
[4] US 2002/0043293 A1
   ist eine Vorrichtung zum Herstellen von Türblättern mit einer computergestützten Bohreinrichtung bekannt. An einer Steuerung lassen sich menügeführt Einstellungen zum Herstellen unterschiedlicher Befestigungseinrichtungen für unterschiedliche Türbeschläge vornehmen.

Brandschutztüren und andere Schutztüren sind für Verwendungen in unterschiedlichen Gebäuden oft vorgeschrieben. Entsprechend den Sicherheitsbestimmungen brauchen solche Schutztüren eine bauaufsichtliche Zulassung. Diese wird nach einer Prüfung der Schutzfunktion erteilt.

Bei der Prüfung der Schutzfunktion sind nicht nur die Grundstrukturen der Tür wie Türblatt und Zarge relevant; auch Türbeschläge können auf die Schutzfunktion Einfluss haben. Türen können beispielsweise mit Standardbeschlägen getestet werden und auch ausgeliefert werden. So stellt der Türhersteller sicher, dass die Schutzfunktion erfüllt ist. Oft werden aber andere Türbeschläge, wie z.B. besondere Türdrücker mit entsprechender Drückerplatte oder Schlossplatte oder besondere Rosetten erwünscht. Bisher wird daher oft die Tür ohne Beschlag ausgeliefert und der vom Kunden ausgewählte Endbeschlag an der Tür am Montageort montiert. Dies birgt die Gefahr einer Falschmontage oder der Montage eines ungeeigneten Türbeschlags und somit eine Beeinträchtigung oder gar Verhinderung der Schutzfunktion.

Die Erfindung hat sich zur Aufgabe gestellt, eine Tür, insbesondere eine Schutztür, zur Verfügung zu stellen, die einfacher und dennoch sicherer individuell an örtliche Gegebenheiten anpassbar ist. Insbesondere soll herstellerseits einfacher sichergestellt sein, dass bei einfacher Montage eine individuelle Anpassung erfolgen kann und dennoch die Schutzfunktion der Tür gewährleistet ist.

Zum Lösen dieser Aufgabe schafft die Erfindung eine Tür nach Anspruch 1. Eine Tür-Beschlagskombination ist in den Nebenansprüchen 7 und 8 angegeben. Ein Verfahren zur Montage einer solchen Tür ist in dem Anspruch 9 angegeben. Vorteilhafte Ausgestaltungen sind Gegenstand der Unteransprüche.

Die Erfindung schafft gemäß einem Aspekt davon eine Tür, umfassend ein Türblatt und einen an dem Türblatt an Durchgangsbohrungen montierten Hilfsbeschlag, der vorzugsweise einen Türdrücker und eine Beschlagsplatte aufweist, wobei das Türblatt zusätzlich zu den Durchgangsbohrungen eine vorgefertigte Befestigungseinrichtung für einen am Montageort anstatt des Hilfsbeschlag zu befestigenden Türbeschlag aufweist.

Der Hilfsbeschlag ist erfindungsgemäß ein Standardbeschlag. Somit ist herstellerseits sichergestellt, dass die Tür bereits im Auslieferungszustand alle durch einen Türbeschlag beeinflussbaren Türfunktionen erfüllt. Dazu kann auch z.B. Dauerfunktion gehören, die durch eine Dauerprüfung mit mehreren tausend Türbewegungszyklen zertifiziert werden kann.

Die Vorfertigung der Befestigungseinrichtung für einen erst am Montageort anzubringenden Türbeschlag hat zunächst den Vorteil, dass ein Monteur sehr einfach auch den individuellen Türbeschlag montieren kann und hierfür z.B. nicht erst Befestigungslöcher ausmessen und in Gänze anbringen muss. Durch die Vorfertigung ist vom Hersteller direkt die passende Montage vorgegeben, so dass Fehlmontagen und die damit möglicherweise einhergehende Beeinträchtigung des Qualitätseindrucks der Tür vermieden werden. Außerdem kann der Hersteller durch Vorgabe einer von mehreren möglichen Befestigungseinrichtungen, die zu einem oder mehreren Türbeschlägen passen, Einfluss auf die Auswahl der Türbeschläge nehmen und somit mit sicherstellen, dass nur passende und geeignete Türbeschläge eingesetzt werden.

Es ist bevorzugt, dass die Befestigungseinrichtung wenigstens eine oder mehrere Sackbohrungen für eine Schraubbefestigung des Türbeschlags aufweist.

Sackbohrungen können vor Ort einfach durch den Monteur bei Bedarf durchgebohrt werden oder gleich zur Montage verwendet werden.

Es ist bevorzugt, dass das Türblatt eine Dicke von wenigstens 40 mm aufweist und die wenigstens eine Sackbohrung eine Tiefe von maximal 15 mm, vorzugsweise 10 mm, aufweist. Somit haben die Sackbohrungen keinen Einfluss auf Türfunktionen, für die eine durchgängige Barriere auf Ebene des Türblatts erforderlich ist, wie z.B. eine Brandschutzfunktion oder Rauchschutzfunktion.

Es ist bevorzugt, dass die Befestigungseinrichtung ein entsprechend vorgegebener Daten für einen vorbestimmten Türbeschlag angefertigtes Lochbild aufweist. Daten für entsprechende Befestigungslochbilder können für unterschiedliche Türbeschläge, die für die Tür geeignet sind und z.B. von Seiten Dritter geliefert werden, gespeichert oder empfangen werden und industriell z.B. über computergestützte spanabhebende Bearbeitung eingebracht werden.

Das Vorsehen von Sackbohrungen hat außerdem den Vorteil, dass der Kunde nur Beschläge wählen wird, die zu dem Sackbohrungsmuster passen, da frei liegenden Sackbohrungen einen optisch Baumangel darstellen würden.

Vorzugsweise ist die Tür ausgebildet als Schutztür aus der Gruppe von Schutztüren, die eine Brandschutztür, eine einbruchshemmende Tür, eine Rauchschutztür, eine Schallschutztür, eine beschusshemmende Tür, eine Strahlenschutztür sowie Kombinationen daraus umfasst.

Gemäß einem weiteren Aspekt betrifft die Erfindung eine Tür-Beschlags-Kombination, umfassend eine Tür nach einem der voranstehenden Ansprüche und den Türbeschlag, wobei die vorgefertigte Befestigungseinrichtung an eine Anordnung von Befestigungselementen des Türbeschlags angepasst ist.

Es ist bevorzugt, dass der Türbeschlag eine Beschlagsplatte mit Schrauböffnungen oder Befestigungsvorsprüngen als Befestigungselemente aufweist und das Türblatt dafür passend angeordnete Sackbohrungen aufweist.

Der Türbeschlag ist vorzugsweise eine Drückergarnitur oder weist eine solche auf. Entsprechend ist der Hilfsbeschlag vorzugsweise eine Hilfsdrückergarnitur, wie z.B. eine Standarddrückergarnitur, oder weist eine solche auf.

Zum Herstellen der Tür gemäß einer der zuvor genannten Ausgestaltungen kann eine Herstell-Vorrichtung verwendet werden, umfassend eine Türblattherstelleinrichtung zum Herstellen des Türblatts und eine computergestützte Bohreinrichtung mit wenigstens einem durch eine Steuerung positionierbaren Bohrer, wobei die Bohreinrichtung dazu ausgebildet ist, Daten für die Anordnung von Befestigungselementen eines Türbeschlages zu empfangen und Sackbohrungen entsprechend dieser Anordnung in das Türblatt einzubringen.

Gemäß einem weiteren Aspekt betrifft die Erfindung ein Verfahren zur Montage einer Tür mit einem nach Kundenwunsch ausgewählten Türbeschlag an einem Montageort, umfassend die Schritte:
a) Herstellen Tür nach einer der voranstehenden Ausgestaltungen mit der an den ausgewählten Türbeschlag angepassten Befestigungseinrichtung,
b) Liefern der Tür mit dem Hilfsbeschlag zu dem Montageort,
c) Abmontieren des Hilfsbeschlags,
d) Bereitstellen des Türbeschlags am Montageort und Montage an der Tür,
e) Einbau der Tür.

Dabei sind die Schritte lediglich zur besseren Referenzierung mit a) bis e) bezeichnet, dies soll keinerlei Vorgaben zu einer bestimmten Reihenfolge der Schritte beinhalten.

Ausführungsbeispiele der Erfindung betreffen eine Beschlagsvorrüstung für eine Tür, insbesondere eine Schutztür, mehr insbesondere eine Brandschutztür.

Heute wird in der Praxis oft derart vorgegangen, dass Türen mit hochwertigen Beschlägen nur vorgerüstet - sprich das benötigte Lochbild im Türblatt eingefräst - jedoch ohne den eigentlichen Beschlag ausgeliefert werden. Dieser wird über Dritte dann geliefert und angebaut. Es ist jedoch erwünscht, dass Brandschutztüren nur noch im betriebsbereiten Zustand ausgeliefert werden sollen. Dazu müsste der Türhersteller eine größere Lagerhaltung/Logistik einsetzen, um Türen für Kunden je nach Wunsch auch mit individuellen Beschlägen beliefern zu können. Anstelle dessen wird bei Ausführungsformen der Erfindung ein einfacher und somit kostengünstiger Standardbeschlag angebaut oder mitgegeben. Die für den hochwertigen Beschlag benötigten Bohrungen werden von beiden Seiten nur angedeutet (Bohrtiefe z.B. ca. 10 mm). Der Endmonteur kann dann die Beschlagsbohrungen einfach fertigstellen und den auch von einem Dritten gelieferten komplizierteren/hochwertigeren Türbeschlag einbauen.

Es wurden Nachweise erbracht, dass die Bohrungen mit 10 mm Tiefe keinen wesentlichen Einfluss auf die Leistungseigenschaften haben. Somit kann ein Türhersteller den Auslieferzustand mit den später benötigten Leistungseigenschaften in Einklang bringen.

Ein Ausführungsbeispiel wird im Folgenden anhand der beigefügten Zeichnungen näher erläutert. Darin zeigt:
- Fig. 1: eine Draufsicht auf ein Ausführungsbeispiel für eine Tür mit einem Türblatt, einer Zarge und einem Hilfsbeschlag in Form einer StandardDrückergarnitur;
- Fig. 2: einen Schnitt entlang der Linie X-X von Fig. 1;
- Fig. 3: einen Schnitt entlang der Linie Y-Y von Fig. 1;
- Fig. 4: eine Draufsicht auf das Detail A von Fig. 1;
- Fig. 5: eine Draufsicht auf das Türblatt der Tür von Fig. 1 ohne Zarge und ohne Drückergarnitur;
- Fig. 6: einen Schnitt entsprechend Fig. 2 durch das Türblatt ohne Drückergarnitur;
- Fig. 7: eine Draufsicht auf das Detail A von Fig. 5.

Ein Ausführungsbeispiel einer Tür 10 in Form einer Schutztür, nämlich einer Brandschutztür, wird im Folgenden anhand der Figuren näher erläutert. Dabei zeigen die Fig. 1 bis 4 die Tür 10 mit einer Zarge 12 und einem daran schwenkbar gehaltenen Türblatt 14.

An dem Türblatt 14 ist ein Hilfsbeschlag 16 in Form einer Standarddrückergarnitur 18 montiert.

Die Figuren 5 bis 7 zeigen das Türblatt 14 ohne die Standarddrückergarnitur 18.

Die Zarge 12 ist eine Metallzarge mit mehreren Zargenholmen 20, die durch Metallprofile gebildet sind, und wie sie beispielsweise in der Literaturstelle [1], S. 30 und 31 beschrieben und gezeigt sind.

Das Türblatt 14 ist insbesondere in Kasten-Deckel-Blechbauweise aus Stahlblech aufgebaut. Beispiele für derartige Türblätter 14 sind ebenfalls der Literaturstelle [1] entnehmbar. Das Türblatt 14 hat eine Füllung 22 die ein einen Schlosskasten 24 umgebendes festeres Füllmaterial 26 aufweist. In dem Schlosskasten 24 ist ein Schloss 28 eingesetzt. Beispiele für das Füllmaterial 26 sowie nähere Einzelheiten für mögliche Ausgestaltungen des Türblatts 14 sind in [1] beschrieben und gezeigt, und es wird für weitere Einzelheiten ausdrücklich auf [1] verwiesen.

Die Standarddrückergarnitur 18 ist beispielsweise der Art, wie sie auf S. 32 der Literaturstelle [1] beschrieben und gezeigt ist. Die Standarddrückergarnitur 18 weist einen Drücker 30 und eine erste und eine zweite Beschlagsplatte 32a und 32b auf. Die erste und die zweite Beschlagsplatte 32a, 32b sind mit einer ersten und zweiten Durchgangsschraube 34a, 34b befestigt, die durch eine erste und zweite Durchgangsbohrung 36a, 36b durch das Türblatt geführt sind.

Wie weiter der Fig. 5 bis 7 und den Fig. 2 bis 3 entnehmbar, weist das Türblatt 14 eine vorgefertigte Befestigungseinrichtung 38 für einen am Montageort der Tür 10 anstatt des Hilfsbeschlag 16 zu befestigenden Türbeschlag 60 auf, wovon ein Beispiel in Fig. 4 durch strichpunktierte Linien dargestellt ist.

Der Türbeschlag 60 kann ein Türbeschlag aus einer Gruppe von vom Hersteller der Tür 10 freigegebenen Türbeschlägen sein. Beispielsweise ist der Türbeschlag ein Panikbeschlag mit einem quer über das Türblatt 14 reichenden Bügel als Türdrücker, oder eine hochwertige Drückergarnitur mit einem größeren Beschlagsschild oder dergleichen.

Beim Hersteller der Tür 10 wird bei der Bestellung der Tür 10 der Türbeschlag 60 abgefragt und Daten zur Herstellung der daran angepassten Befestigungseinrichtung in eine Herstellvorrichtung für die Tür 10 eingegeben. Die Herstellvorrichtung (nicht dargestellt) ist eine übliche Herstellvorrichtung für derartige Türen 10 mit einer computergestützten Bohrvorrichtung, die wenigstens einen entsprechend dieser Daten gesteuerten Bohrer aufweist.

Insbesondere enthalten die Daten ein Lochbild bzw. ein Bohrbild 39 für Durchgangsbohrungen, die zur Befestigung des Türbeschlags 60 mittels Durchgangsschrauben 34a, 34b in das Türblatt 14 einzubringen sind. Bei dem in den Figuren dargestellten Beispiel sollen an einer ersten bis vierten Stelle 40a-40d Durchgangsbohrungen eingebracht werden, die dann mit Befestigungsöffnungen 62 (Beispiel für Befestigungselement) des Türbeschlags 60 übereinstimmen.

Beim Hersteller der Tür werden durch die Bohreinrichtung der Herstellvorrichtung jedoch keine Durchgangsbohrungen für den Türbeschlag 60 angefertigt, sondern nur Sackbohrungen 42a-42d. Entsprechend enthält die Befestigungseinrichtung 38 in dem dargestellten Ausführungsbeispiel eine erste bis vierte Sackbohrung 42a-42d, die mit einer maximalen Tiefe von 5 bis 15 mm, vorzugsweise 10 mm von den Türblattbreitseiten 44a, 44b aus in das Türblatt 14 eingebracht sind. Bei einer Ausgestaltung wird nur jeweils eine Sackbohrung 42a-42d pro Stelle 40a-40d von einer Seite aus eingebracht. Die Figuren zeigen eine bevorzugte Ausgestaltung, wo an jeder Stelle 40a-40d je eine Sackbohrung 42a-42d von jeder Türblattbreitseite aus eingebracht wird.

Somit wird die Tür 10 industriell in Großserie hergestellt, wobei die für den gewünschten Türbeschlag 60 vorgefertigte Befestigungseinrichtung 38 ebenfalls gleich in Großserie und somit zuverlässig hergestellt wird. Zur Sicherstellung der vollen Funktion im Auslieferungszustand, ohne hierzu den Türbeschlag 60 bereits beim Hersteller bevorraten oder beschaffen zu müssen, wird die Tür 10 jedoch mit dem Hilfsbeschlag 16 versehen.

Wenigstens ein Musterexemplar der in den Fig. 1 bis 4 gezeigten Tür 10 wird bezüglich aller zu erfüllenden Funktionen getestet. Insbesondere erfolgt eine Brandprüfung mit dem Hilfsbeschlag 16. Somit ist zertifiziert, dass die Tür 10 die geforderte Funktion erfüllt. Es erfolgt auch ein Test oder eine Simulation oder Berechnung mit möglichen Türbeschlägen, um nur diejenigen Türbeschläge auszuwählen, die keinen negativen Einfluss auf die geforderte Funktion haben. Die Befestigungseinrichtung 38 wird nur für entsprechend ausgewählte Türbeschläge vorgefertigt und ist somit nur für die Türbeschläge angepasst, für den ebenfalls die Funktion gewährleistet werden kann.

Die Tür 10 wird dann wie in den Fig. 1 bis 4 gezeigt hergestellt und zum Montageort ausgeliefert. Der Türbeschlag 60 wird ebenfalls am Montageort bereitgestellt, sei es vom Hersteller der Tür 10 oder von einem Dritten. Am Montageort montiert der Monteur die Zarge 10 und das Türblatt 14, entfernt den Hilfsbeschlag 16, stellt die Durchgangsbohrungen an den Stellen 40a-40d durch Weiterbohren der Sackbohrungen 42a-42d fertig und montiert daran den Türbeschlag 60.

### Bezugszeichenliste:

- 10: Tür
- 12: Zarge
- 14: Türblatt
- 16: Hilfsbeschlag
- 18: Standarddrückergarnitur
- 20: Zargenholm
- 22: Füllung
- 24: Schlosskasten
- 26: Füllmaterial
- 28: Schloss
- 30: Drücker
- 32a: erste Beschlagsplatte
- 32b: zweite Beschlagsplatte
- 34a: erste Durchgangsschraube
- 34b: zweite Durchgangsschraube
- 36a: erste Durchgangsbohrung
- 36b: zweite Durchgangsbohrung
- 38: Befestigungseinrichtung
- 39: Bohrbild
- 40a: erste Stelle für Durchgangsbohrung für Türbeschlag
- 40b: zweite Stelle für Durchgangsbohrung für Türbeschlag
- 40c: drite Stelle für Durchgangsbohrung für Türbeschlag
- 40d: vierte Stelle für Durchgangsbohrung für Türbeschlag
- 42a: erste Sackbohrung
- 42b: zweite Sackbohrung
- 42c: dritte Sackbohrung
- 42d: vierte Sackbohrung
- 44a: erste Türblattbreitseite
- 44b: zweite Türblattbreitseite
- 60: Türbeschlag
- 62: Befestigungsöffnung für Türbeschlag (Beispiel für Befestigungselement)

## Patentansprüche

1. Tür (10), umfassend ein Türblatt (14) mit Durchgangsbohrungen (36a, 36b) und einen an dem Türblatt (14) an den Durchgangsbohrungen (36a, 36b) montierten Hilfsbeschlag (16), **dadurch gekennzeichnet,**
**dass** das Türblatt (14) bereits im Auslieferungszustand vor der Montage der Tür am Montageort zusätzlich zu den Durchgangsbohrungen (36a, 36b) eine vorgefertigte Befestigungseinrichtung (38) für einen am Montageort anstatt des Hilfsbeschlags (16) zu befestigenden Türbeschlag (60) aufweist, wobei der Hilfsbeschlag (16) ein Standardbeschlag, mit dem die Tür (10) bereits im Auslieferungszustand vor der Montage der Tür am Montageort alle durch den Türbeschlag beeinflussbaren Türfunktionen erfüllt, ist.

2. Tür (10) nach Anspruch 1,
**dadurch gekennzeichnet,**
**dass** die Befestigungseinrichtung (38) wenigstens eine oder mehrere Sackbohrungen (42a-42d) für eine Schraubbefestigung des Türbeschlags (60) aufweist.

3. Tür (10) nach Anspruch 2,
**dadurch gekennzeichnet,**
**dass** das Türblatt (14) eine Dicke von wenigstens 40 mm aufweist und die wenigstens eine Sackbohrung (42a-42d) eine Tiefe von maximal 15 mm, vorzugsweise 10 mm, aufweist.

4. Tür (10) nach einem der Ansprüche 2 oder 3,
**dadurch gekennzeichnet,**
**dass** die Befestigungseinrichtung (38) ein entsprechend vorgegebener Daten für einen vorbestimmten Türbeschlag (64) angefertigtes Lochbild aufweist.

5. Tür (10) nach einem der voranstehenden Ansprüche,
ausgebildet als Schutztür aus der Gruppe von Schutztüren, die eine Brandschutztür, eine einbruchshemmende Tür, eine Rauchschutztür, eine Schallschutztür, eine beschusshemmende Tür, eine Strahlenschutztür sowie Kombinationen daraus umfasst.

6. Tür (10) nach einem der voranstehenden Ansprüche,
**dadurch gekennzeichnet,**
**dass** der Hilfsbeschlag (16) und/oder der Türbeschlag (60) jeweils eine Drückergarnitur (18) sind oder aufweisen.

7. Tür-Beschlags-Kombination, umfassend eine Tür (10) nach einem der voranstehenden Ansprüche und den Türbeschlag (60), wobei die vorgefertigte Befestigungseinrichtung (38) an eine Anordnung von Befestigungselementen (62) des Türbeschlags (60) angepasst ist.

8. Tür-Beschlags-Kombination nach Anspruch 7,
**dadurch gekennzeichnet,**
**dass** der Türbeschlag (60) eine Beschlagsplatte mit Befestigungsöffnungen (62) oder Befestigungsvorsprüngen als Befestigungselemente aufweist und das Türblatt (14) dafür passend angeordnete Sackbohrungen (42a-42d) aufweist.

9. Verfahren zur Montage einer Tür (10) mit einem nach Kundenwunsch ausgewählten Türbeschlag (60) an einem Montageort, umfassend die Schritte:
a) Herstellen einer Tür (10) nach einem der voranstehenden Ansprüche 1 bis 6 mit der an den ausgewählten Türbeschlag (60) angepassten Befestigungseinrichtung (38),
b) Liefern der Tür (10) mit dem Hilfsbeschlag (16) zu dem Montageort,
c) Abmontieren des Hilfsbeschlags (16),
d) Bereitstellen des Türbeschlags (60) am Montageort und Montage an der Tür (10), und
e) Einbau der Tür (10).

## Claims

1. Door (10), comprising a door leaf (14) having through-holes (36a, 36b) and an auxiliary fitting (16) mounted on the through-holes (36a, 36b) on the door leaf (14), **characterized in that** the door leaf (14) already has a prefabricated fastening device (38) for a door fitting (60) to be fastened at the installation site instead of the auxiliary fitting (16) in addition to the through-holes (36a, 36b) in the as-delivered state before the door is installed at the installation site, the auxiliary fitting (16) being a standard fitting with which the door (10) already fulfills all door functions influenced by the door fitting in the as-delivered state before the door is installed at the installation site.

2. Door (10) according to claim 1,
**characterized in**
**that** the fastening device (38) hast at least one or more blind holes (42a-42d) for screw fixing of the door fitting (60).

3. Door (10) according to claim 2,
**characterized in**
**that** the door leaf (14) has a thickness of at least 40 mm and the at least one blind hole (42a-42d) has a maximum depth of 15 mm, preferably 10 mm.

4. Door (10) according to any one of claims 2 or 3,
**characterized in**
**that** the fastening device (38) has a hole pattern made according to specified data for a predetermined door fitting (64).

5. Door (10) according to any one of the preceding claims,
designed as a safety door from the group of safety doors including a fire door, a burglar-resistant door, a smoke protection door, a sound insulation door, a bullet-resistant door, a radiation protection door and combinations thereof.

6. Door (10) according to any one of the preceding claims,
**characterized in**
**that** the auxiliary fitting (16) and/or the door fitting (60) each are or comprise a lever handle set (18).

7. Door-fitting combination, comprising a door (10) according to any one of the preceding claims and the door fitting (60), wherein the prefabricated fastening device (38) is adapted to an arrangement of fastening elements (62) of the door fitting (60).

8. Door-fitting combination according to claim 7,
**characterized in**
**that** the door fitting (60) includes a fitting plate having fastening holes (62) or fastening protrusions as fastening elements and the door leaf (14) includes suitably arranged blind holes (42a-42d).

9. Method for mounting a door (10) having a customer-selected door fitting (60) at an installation site, the method comprising the steps of:
a) manufacturing a door (10) in accordance with the preceding claims 1 to 6, provided with the fastening device (38) adapted to the selected door fitting (60),
b) delivery of the door (10) equipped with the auxiliary fitting (16) to the installation site,
c) unmounting the auxiliary fitting (16),
d) providing the door fitting (60) at the installation site and mounting it to the door (10) and
c) installing the door (10).

## Revendications

1. Porte (10) comprenant un vantail (14) avec des trous de passage (36a, 36b) et une ferrure auxiliaire (16) montée sur les trous de passage (36a, 36b) du vantail (14), **caractérisée en ce que** le vantail (14) possède déjà un dispositif de fixation préfabriqué (38) pour une ferrure de porte (60) à fixer sur le lieu d'installation à la place de la ferrure auxiliaire (16), en plus des trous de passage (36a, 36b) à l'état de livraison avant que la porte ne soit installée sur le site d'installation, la ferrure auxiliaire (16) étant une ferrure standard avec laquelle la porte (10) remplit déjà toutes les fonctions de porte influencées par la ferrure de porte à l'état de livraison avant que la porte ne soit installée sur le site d'installation.

2. Porte (10) selon la revendication 1,
**caractérisée en ce que**
le dispositif de fixation (38) comporte au moins un ou plusieurs trous borgnes (42a-42d) pour la fixation par vis de la ferrure de porte (60).

3. Porte (10) selon la revendication 2,
**caractérisée en ce que**
le vantail (14) a une épaisseur d'au moins 40 mm, et au moins un trou borgne (42a-42d) a une profondeur maximale de 15 mm, de préférence 10 mm.

4. Porte (10) selon l'une quelconque des revendications 2 ou 3,
**caractérisée en ce que**
le dispositif de fixation (38) présente une configuration de trous réalisée selon des données spécifiques pour une ferrure de porte prédéterminée (64).

5. Porte (10) selon l'une quelconque des revendications précédentes,
conçue comme une porte de sécurité du groupe des portes de sécurité comprenant une porte coupe-feu, une porte anti-effraction, une porte anti-fumée, une porte d'insonorisation, une porte pare-balles, une porte de protection contre les radiations et des combinaisons de ces portes.

6. Porte (10) selon l'une quelconque des revendications précédentes, **caractérisée en ce que**
la ferrure auxiliaire (16) et/ou la ferrure de porte (60) sont ou comprennent chacune un ensemble de poignée (18).

7. Combinaison de ferrure et de porte, comprenant une porte (10) selon l'une quelconque des revendications précédentes et la ferrure de porte (60), dans laquelle le dispositif de fixation préfabriqué (38) est adapté à un arrangement d'éléments de fixation (62) de la ferrure de porte (60).

8. Combinaison de garniture et de porte selon la revendication 7,
**caractérisée en ce que**
la ferrure de porte (60) comprend une plaque de ferrure avec des trous de fixation (62) ou des saillies de fixation comme éléments de fixation et le vantail de porte (14) comprend des trous borgnes (42a-42d) disposés de manière appropriée.

9. Procédé de montage d'une porte (10) dotée d'une ferrure de porte (60) choisie par le client sur un site d'installation, le procédé comprenant les étapes suivantes:
a) fabrication d'une porte (10) selon l'une des revendications précédentes 1 à 6, munie du dispositif de fixation (38) adapté à la garniture de porte sélectionnée (60),
b) livraison de la porte (10) équipée de la ferrure auxiliaire (16) sur le site d'installation,
c) démontage de la ferrure auxiliaire (16),
d) mise à disposition de la ferrure de porte (60) sur le lieu d'installation et montage sur la porte (10) et
c) installation de la porte (10).
